# EUROPÄISCHE PATENTSCHRIFT

(11) **EP 3 106 566 B1**
(45) Veröffentlichungstag und Bekanntmachung des Hinweises auf die Patenterteilung: **22.08.2018**
(21) Anmeldenummer: 15172756.7
(22) Anmeldetag: 18.06.2015
(51) Int. Cl.: E01H 1/10, A47L 11/40

(54) **SAUGFUSSANORDNUNG FÜR EINE BODENREINIGUNGSMASCHINE**
SUCTION FOOT ASSEMBLY FOR A FLOOR CLEANING MACHINE
SYSTEME D'ASPIRATION POUR UNE MACHINE DE NETTOYAGE DE SOL

(43) Veröffentlichungstag der Anmeldung: 21.12.2016
(73) Patentinhaber: Hako GmbH, 23843 Bad Oldesloe (DE)
(72) Erfinder: Ulrich, Bertram, 23552 Lübeck (DE)
(74) Vertreter: Bird & Bird LLP

(56) Entgegenhaltungen:
- EP-A1- 1 197 606
- EP-A1- 2 447 419
- GB-A- 1 530 904
- US-A- 6 073 304

## Beschreibung

Die vorliegende Erfindung betrifft eine Saugfußanordnung für eine Bodenreinigungsmaschine zum Absaugen von Flüssigkeit von einer zu reinigenden Bodenfläche mit einem Zentralkörper, der einen Mittelabschnitt sowie einen ersten und einen zweiten Arm aufweist, wobei der Mittelabschnitt ausgestaltet ist, an einem Kopplungselement der Bodenreinigungsmaschine derart gehaltert zu werden, dass der Mittelabschnitt fest zu dem Kopplungselement ausgerichtet ist, wobei sich die Arme auf gegenüberliegenden Seiten in einer Saugfußebene von dem Mittelabschnitt wegerstrecken, wobei an dem Mittelabschnitt zwischen den Armen zentrale Dichtlippen angebracht sind, wobei an den Armen auf beiden Seiten ihrer Erstreckungsrichtung seitliche Dichtlippen angebracht sind, wobei sich die Dichtlippen hin zu der zu reinigenden Bodenfläche erstrecken, sodass der Zentralkörper und die Dichtlippen, wenn deren freie Enden auf der zu reinigenden Bodenfläche aufliegen, einen Innenraum begrenzen, und wobei der Mittelabschnitt einen Anschluss aufweist, über den der Innenraum mit einem Schmutzbehälter der Bodenreinigungsmaschine verbunden werden kann. Des Weiteren betrifft die Erfindung eine Bodenreinigungsmaschine mit einer derartigen Saugfußanordnung.

Aus dem Stand der Technik sind Bodenreinigungsmaschinen bzw. Scheuersaugmaschinen bekannt, die ein Schrubbdeck mit angetriebenen Bürsten sowie einen in Fahrtrichtung der Maschine gesehen hinter dem Schrubbdeck angeordneten Saugfuß aufweisen. Zum Reinigen glatter Bodenflächen wird zunächst Flüssigkeit mit Hilfe des Schrubbdecks auf die zu reinigende Bodenfläche gebracht, sodass der Schmutz durch die Bürsten von der zu reinigenden Bodenfläche gelöst und danach von der Reinigungsflüssigkeit aufgenommen wird. Durch den an dem Fahrgestell der Bodenreinigungsmaschine angebrachten Saugfuß kann die schmutzbeladene Flüssigkeit wieder aufgesaugt und über ein Saugrohr in einen Schmutzbehälter befördert werden.

Beispielsweise ist bei dem Hako Citymaster 1250 Citycleaner ein Saugfuß mit einem im Wesentlichen länglichen, sich quer zur Fahrtrichtung erstreckenden und gebogenen Zentralkörper am Fahrgestell höhenverstellbar gehaltert. Der Zentralkörper umfasst zwei Arme und einen Mittelabschnitt, die einstückig miteinander ausgebildet sind, und an den Kanten des Zentralkörpers sind sich zur zu reinigenden Bodenfläche erstreckende Dichtlippen aus Gummi angebracht, sodass zwischen den Dichtlippen und dem Zentralkörper ein Innenraum gebildet wird, aus dem die schmutzbeladene Flüssigkeit aufgesaugt werden kann. Eine Bodenreinigungsmaschine mit einem derartigen Saugfuß eignet sich insbesondere zur Reinigung von großen, ebenen Bodenflächen z.B. in Fußgängerzonen, auf Geh- und Radwegen oder in Tiefgaragen.

Allerdings ist es bei einer derartigen Ausgestaltung des Saugfußes problematisch, wenn die Bodenreinigungsmaschine von einer ebenen Bodenfläche auf einen dazu geneigten Bereich, wie z.B. eine Rampe in einer Tiefgarage, trifft. Auf der ebenen Bodenfläche ist der gesamte Saugfuß in einer Ebene parallel zu der zu reinigenden Bodenfläche ausgerichtet. Trifft der Saugfuß mit einem Teil davon auf den geneigten Abschnitt, kann der in sich steife Saugfuß mit seinen langgestreckten Armen nur in der Weise ausweichen, dass er sich als Ganzes gegenüber dem Fahrzeugrahmen nach oben bewegt. Aufgrund der langgestreckten Form des Zentralkörpers kann es dann, wenn nur ein Ende des Saugfußes auf einen geneigten Abschnitt läuft, leicht dazu kommen, dass der Saugfuß beschädigt wird, wenn sich der Mittelabschnitt, der am Fahrgestell gehaltert ist, nicht nach oben bewegt, sondern der Zentralkörper verbogen wird.

Die EP 1 197 606 A1 offenbart einen Saugfuß mit einem Zentralkörper, der ein Mittelstück und schwenkbar daran angelenkte Arme aufweist. DasMittelstück ist mit einem Stutzen versehen, der unmittelbar in ein Rohr hin zu einer Absaugung übergeht.

Damit liegt der vorliegenden Erfindung die Aufgabe zugrunde, eine Bodenreinigungsmaschine und eine dafür vorgesehene Saugfußanordnung bereitzustellen, die es ermöglichen auch Bodenflächen zu reinigen, die erhebliche Unebenheiten aufweisen.

Diese Aufgabe wird erfindungsgemäß mit den Merkmalen des Anspruchs 1 gelöst.

Insbesondere sind die Arme über Schwenkverbindungen derart schwenkbar an dem Mittelabschnitt angelenkt, dass sie weg von der zu reinigenden Bodenfläche aus der Saugfußebene heraus schwenken können.

Bei einer derartigen Ausgestaltung der Saugfußanordnung einer Bodenreinigungsmaschine ist der Mittelabschnitt mit den beiden Armen des Zentralkörpers nicht einstückig ausgestaltet oder zumindest fest damit verbunden. Die beiden Arme sind an dem Mittelabschnitt vielmehr schwenkbar angelenkt, sodass sie jeweils frei aus der Saugfußebene schwenken können. Die Ebenen, in denen sich die beiden Arme jeweils befinden können, können sich somit von der Ebene des Mittelabschnitts unterscheiden. Dies tritt insbesondere in dem Moment ein, wenn der Saugfuß von einer ebenen Bodenfläche auf einen dazu geneigten Abschnitt läuft. Dann können sich die beiden Arme unabhängig voneinander so bewegen, dass sie aus der Saugfußebene heraus schwenken und bei einem geneigten Abschnitt im Wesentlichen parallel zu diesem ausgerichtet sind. Außerdem können sich beim Überfahren von Unebenheiten die beiden Arme unabhängig voneinander bewegen und so einer Unebenheit ausweichen. Insgesamt kommt es so nicht zu ungewollt hohen Kräfte, die von dem Zentralkörper aufgenommen werden müssen.

Bei dem erfindungsgemäßen Aufbau wird vermieden, dass es zu einem Verlust des Kontakts der Dichtleisten mit dem Boden kommt, sodass nicht, wie bei steifer Saugfußausführung, Wasser liegen bleibt. Vielmehr passt sich die flexible Ausführung wesentlich besser den Bodenunebenheiten an und verbessert dadurch das Absaugergebnis.

In einer bevorzugten Ausführungsform sind die Schwenkverbindungen derart ausgebildet, dass eine Schwenkbewegung der Arme aus der Saugfußebene heraus hin zu der zu reinigenden Bodenfläche auf einen Schwenkwinkel kleiner 10°, vorzugsweise kleiner 5°, begrenzt ist. Die Schwenkverbindung ist bevorzugt auf der von der reinigenden Bodenfläche wegweisenden Außenseite des Mittelabschnitts und der beiden Arme angebracht. Dies ermöglicht eine Verschwenkung der beiden Arme aus der Saugfußebene heraus weg von der zu reinigenden Bodenfläche, sobald der Saugfuß auf eine Unebenheit bzw. einen geneigten Abschnitt trifft. Die Begrenzung des Schwenkwinkels nach unten hin zu der reinigenden Bodenfläche auf einen Winkel kleiner als 10° ist deswegen vorteilhaft, weil dann der gesamte Saugfuß von der zu reinigenden Bodenfläche allein durch Anheben des Mittelabschnitts abgehoben werden kann, ohne dass die freien Enden der Arme speziell gehaltert werden müssen.

Vorzugsweise ist der erste Arm um eine erste Schwenkachse schwenkbar an dem Mittelabschnitt angelenkt, und der zweite Arm ist um eine zweite Schwenkachse schwenkbar an dem Mittelabschnitt angelenkt. Dabei verlaufen die erste und die zweite Schwenkachse parallel zur Saugfußebene.

Die Saugfußebene im Sinne der vorliegenden Erfindung ist diejenige Ebene, in der sich der Mittelabschnitt und die Arme erstrecken, wenn der Saugfuß auf einer ebenen zu reinigenden Bodenfläche aufliegt, sodass die Saugfußebene dann parallel zu der Ebene der Bodenfläche verläuft.

Durch den zuvor genannten Aufbau mit zwei parallel zu der Saugfußebene verlaufenden Schwenkachsen hat den Vorteil, dass dadurch die Verschwenkbarkeit der Arme in einfacher Weise realisiert werden kann.

In einer weiteren bevorzugten Ausführungsform erstrecken sich die Arme im Wesentlichen V-förmig von dem Mittelabschnitt weg, wobei die Anordnung so gewählt ist, dass sich das von den Armen gebildete V in der normalen Fahrtrichtung der Bodenreinigungsmaschine, an der die Saugfußanordnung angebracht ist, öffnet. Somit wird im Betrieb schmutzbeladene Flüssigkeit in Richtung des Mittelabschnitts geleitet, wo sie durch eine dort angebrachte Öffnung in einer nach vorne weisenden zentralen Dichtlippe in den Innenraum gelangt und in den Schmutzbehälter abgesaugt wird.

Es ist weiterhin bevorzugt, dass die erste und die zweite Schwenkachse in der Saugfußebene verlaufen. Dies ermöglicht das Verschwenken der beiden Arme in einer Ebene senkrecht zu der Saugfußebene.

In einer bevorzugten Ausführungsform sind an den von dem Mittelabschnitt entfernten Enden der Arme Stützräder angebracht. Durch die Stützräder werden die freien Enden der Arme abgestützt. Denn damit die Dichtlippen Wasser optimal abstreifen, müssen diese in einer vorgegebenen Position zum Boden sein, um sich definiert umzulegen. Die Stützrollen stellen sicher, dass diese Position erreicht wird.

In einem weiteren Aspekt wird die obige Aufgabe von einer Bodenreinigungsmaschine gelöst. Die Bodenreinigungsmaschine umfasst ein Fahrgestell zur Bewegung der Bodenreinigungsmaschine über eine zu reinigende Bodenfläche. Das Fahrgestell definiert eine Horizontalebene parallel zu der zu reinigenden Bodenfläche. Die Bodenreinigungsmaschine umfasst ferner einen Schmutzbehälter, der einen Einlass aufweist und der mit der Saugseite einer Absaugung verbunden ist, ein Kopplungselement, das derart am Fahrgestell gehaltert ist, dass dessen Abstand senkrecht zu der Horizontalebene gegenüber der zu reinigenden Bodenfläche verstellbar ist, wobei in einer abgesenkten Stellung des Kopplungselements die Ausrichtung des Kopplungselements relativ zu der Horizontalebene festgelegt ist. Schließlich umfasst die Bodenreinigungsmaschine eine Saugfußanordnung, wobei die bereits erwähnten bevorzugten Ausführungsformen möglich sind und die in diesem Zusammenhang erläuterten Vorteile gelten.

Die Saugfußanordnung umfasst einen Mittelabschnitt, der an dem Kopplungselement derart gehaltert ist, dass der Mittelabschnitt fest zu dem Kopplungselement ausgerichtet ist und die Saugfußebene parallel zu der Horizontalebene verläuft, wobei der Anschluss am Mittelabschnitt mit dem Einlass des Schmutzbehälters verbunden ist. Somit kann die schmutzbeladene Flüssigkeit von der Saugfußanordnung derart aufgenommen werden, dass sie in den Innenraum des Zentralkörpers gelangt und dort aufgesaugt werden kann und durch den Anschluss am Mittelabschnitt über ein Saugrohr in den Schmutzbehälter befördert werden kann.

In einer bevorzugten Ausführungsform ist der Mittelabschnitt lösbar an dem Kopplungselement gehaltert. Der Zentralkörper kann so in einfacher Weise von dem Kopplungselement gelöst und gegen ein anderes Anbauteil ausgetauscht werden.

Die vorliegende Erfindung wird im Folgenden anhand einer lediglich ein bevorzugtes Ausführungsbeispiel zeigenden Zeichnung erläutert, wobei
- Fig. 1: eine perspektivische Ansicht des vorderen Teils eines Ausführungsbeispiels einer erfindungsgemäßen Bodenreinigungsmaschine ist,
- Fig. 2: eine Seitenansicht des vorderen Teils des Ausführungsbeispiels aus Fig. 1 ohne die Saugfußanordnung ist,
- Fig. 3: eine perspektivische Ansicht der Saugfußanordnung des Ausführungsbeispiels aus Fig. 1 ist,
- Fig. 4: eine zweite perspektivische Ansicht der Saugfußanordnung des Ausführungsbeispiels aus Fig. 1 ist,
- Fig. 5: eine Seitenansicht der Saugfußanordnung des Ausführungsbeispiels aus Fig. 1 ist,
- Fig. 6: eine Ansicht der Saugfußanordnung des Ausführungsbeispiels aus Fig. 1 von vorne ist und
- Fig. 7: eine Ansicht der Saugfußanordnung des Ausführungsbeispiels aus Fig. 1 von hinten ist.

Unter Bezugnahme auf die Fig. 1 bis 7 wird ein Ausführungsbeispiel einer erfindungsgemäßen Saugfußanordnung sowie einer erfindungsgemäßen Bodenreinigungsmaschine beschrieben, wobei die Bodenreinigungsmaschine lediglich in den Fig. 1 und 2 dargestellt ist und die übrigen Figuren die Saugfußanordnung aus verschiedenen Perspektiven zeigen.

Wie die Figuren 1 und 2 zeigen, weist das Ausführungsbeispiel einer erfindungsgemäßen Bodenreinigungsmaschine 1 ein einen Fahrzeugrahmen bildendes Fahrgestell 3 auf, das vier Räder 5 umfasst, sodass die Bodenreinigungsmaschine 1 über eine zu reinigende Bodenfläche 7 bewegt werden kann. Dabei definiert das Fahrstell 3 durch die Position der Drehachsen der Räder 5 eine Horizontalebene 9, die parallel zu der zu reinigenden Bodenfläche 7 verläuft.

An dem Fahrgestell 3 ist ein plattenförmiges Kopplungselement 11 derart höhenverstellbar gehaltert, dass der Abstand des Kopplungselements 11 zu der zu reinigenden Bodenfläche 7, gemessen senkrecht zu der Horizontalebene 9, einstellbar ist. Zu diesem Zweck ist das Kopplungselement 11 über zwei parallel zueinander verlaufende Haltearme 13 am Fahrgestell 3 angelenkt, wobei die Haltearme 13 mit einem Ende schwenkbar am Fahrgestell 3 und mit dem anderen Ende schwenkbar am Kopplungselement 11 gehaltert sind. Durch diese Parallelogrammanordnung der Haltearme 13 wird sichergestellt, dass unabhängig von dem eingestellten Abstand des Kopplungselements 11 von der zu reinigenden Bodenfläche 7 die Ausrichtung des Kopplungselements 11 relativ zu der Horizontalebene 9 gleich ist, sich also die Winkelstellung des Kopplungselements 11 relativ zu der Horizontalebene 9 nicht ändert. Insbesondere ist die Ausrichtung des Kopplungselements 11 zu der Horizontalebene 9 festgelegt, wenn das Kopplungselement 11 in einer abgesenkten Stellung ist, in der ein an dem Kopplungselement 11 angebrachter Saugfuß auf der zu reinigenden Bodenfläche 7 aufliegt.

Des Weiteren weist die Bodenreinigungsmaschine 1 einen Schmutzbehälter 15 auf, dessen Einlass von einem Saugrohr 17 gebildet wird, das den Schmutzbehälter 15 mit einer Öffnung in dem Kopplungselement 11 verbindet. An dem Schmutzbehälter 15 ist eine in Fig. 1 schematisch dargestellte Absaugung 19 vorgesehen, deren Saugseite mit dem Schmutzbehälter 15 verbunden ist, sodass in dem Schmutzbehälter ein Unterdruck erzeugt werden kann und damit eine Strömung von der Öffnung im Kopplungselement 11 durch das Saugrohr 17 hinein in den Schmutzbehälter 15.

Das Ausführungsbeispiel der Bodenreinigungsmaschine 1 weist eine bevorzugte Ausführungsform einer erfindungsgemäßen Saugfußanordnung 21 auf, die lösbar an dem Kopplungselement 11 angebracht ist.

Die Saugfußanordnung 21 umfasst einen Zentralkörper 23 und ein plattenförmiges Kopplungsstück 25. Der Zentralkörper 23 wiederum weist einen Mittelabschnitt 27 und einen ersten und einen zweiten Arm 29, 31 auf. Dabei ist der Mittelabschnitt 27 fest mit den Kopplungsstück 25 verbunden und ein Rohrstück 33 führt von einer Öffnung in dem Mittelabschnitt 27 zu einer Öffnung 35 in dem Kopplungsstück 25, die einen Anschluss am Mittelabschnitt 27 bildet.

Die Arme 29, 31 erstrecken sich V-förmig von dem Mittelabschnitt 27 weg, wobei sich das von den Armen 29, 31 gebildete V in Fahrrichtung der Bodenreinigungsmaschine 1 gesehen öffnet (siehe Fig. 1). Wenn die Saugfußanordnung 21 auf einer zu reinigenden Bodenfläche 3 aufliegt, erstrecken sich die Arme 29, 31 in einer gemeinsamen sogenannten Saugfußebene 37, die parallel zu der zu reinigenden Bodenfläche 7 verläuft.

An der Seite des Mittelabschnitts 27, die zu der zu reinigenden Bodenfläche 7 weist, sind zwischen den beiden Armen 29, 31 zentrale Dichtlippen 39 angeordnet, die an dem Mittelabschnitt 25 angebracht sind, um den Mittelabschnitt 27 herum verlaufen und sich zu der zu reinigenden Bodenfläche 7 hin erstrecken. Die beiden Arme 29, 31 umfassen ebenfalls an den Kanten seitlich ihrer Erstreckungsrichtung einander gegenüberliegende seitliche Dichtlippen 41, die sich ebenfalls in Richtung der zu reinigenden Bodenfläche 7 erstrecken.

Wenn die freien Enden der zentralen und der seitlichen Dichtlippen 39, 41 auf der zu reinigenden Bodenfläche 7 aufliegen bzw. benachbart dazu sind, wird durch die Bodenfläche 7, den Zentralkörper 23 und die Dichtlippen 39, 41 ein Innenraum unter dem Zentralkörper 23 begrenzt, der über das Rohrstück 33 mit der Öffnung 35 verbunden ist.

Die erste Arm 29 hat ein erstes, zu dem Mittelabschnitt 27 weisendes Ende 43, und in gleicher Weise hat der zweite Arm 31 ein zu dem Mittelabschnitt 27 weisendes erstes Ende 45. Außerdem hat der erste Arm 29 ein von dem Mittelabschnitt 27 entferntes zweites Ende 47, und der zweite Arm 31 weist ebenfalls ein von dem Mittelabschnitt 27 entferntes zweites Ende 49 auf.

Zwischen dem ersten Ende 43 des ersten Arms 29 und dem Mittelabschnitt 27 ist eine erste Schwenkverbindung 51 ausgebildet, die eine erste Schwenkachse 53 definiert, um die der erste Arm 29 relativ zu dem Mittelabschnitt 27 weg von der zu reinigenden Bodenfläche 7 hin zu dem Fahrgestell 3 der Bodenreinigungsmaschine 1 schwenken kann. Die erste Schwenkachse 53 verläuft nahezu senkrecht zu der Erstreckungsrichtung des ersten Arms 29 und in der Saugfußebene 37. Außerdem ist die erste Schwenkverbindung 51 derart ausgestaltet, dass der erste Arm 29 um maximal 10°, vorzugsweise nur 5°, relativ zu dem Mittelabschnitt 27 nach unten hin zu der zu reinigenden Bodenfläche 7 schwenken kann.

In gleicher Weise ist zwischen dem ersten Ende 45 des zweiten Arms 31 und dem Mittelabschnitt 27 ist eine zweite Schwenkverbindung 55 ausgebildet, die eine zweite Schwenkachse 57 definiert, um die der zweite Arm 31 relativ zu dem Mittelabschnitt 27 weg von der zu reinigenden Bodenfläche 7 hin zu dem Fahrgestell 3 der Bodenreinigungsmaschine 1 schwenken kann. Auch hier verläuft die zweite Schwenkachse 57 nahezu senkrecht zu der Erstreckungsrichtung des zweiten Arms 31 und in der Saugfußebene 37. Schließlich ist auch die zweite Schwenkverbindung 51 derart ausgestaltet, dass der zweite Arm 31 um maximal 10°, vorzugsweise nur 5°, relativ zu dem Mittelabschnitt 27 nach unten hin zu der zu reinigenden Bodenfläche 7 schwenken kann.

An den zweiten Enden 47, 49 der Arme 29, 31 sind Stützräder 59, 61 angebracht, über die die Arme 29, 31 auf der zu reinigenden Bodenfläche 7 abgestützt sind. Außerdem sind an dem Mittelabschnitt 27 weitere Stützräder 63 vorgesehen, die den Mittelabschnitt 27 auf der zu reinigenden Bodenfläche 7 abstützen.

Die Saugfußanordnung 21 ist, wie Fig. 1 zu entnehmen ist, über das fest mit dem Mittelabschnitt 27 verbundene Kopplungsstück 25 lösbar an dem Kopplungselement 11 gehaltert, wobei das Kopplungsstück 25 und das Kopplungselement 11 nicht gegeneinander verschwenkt werden können, also eine fest vorgegebene Orientierung zueinander haben. Wenn das Kopplungsstück 25 an dem Kopplungselement 11 gehaltert ist, sind das Saugrohr 17 und die Öffnung 35 in dem Kopplungsstück 25 zueinander ausgerichtet, sodass dann, wenn die Absaugung 19 in Betrieb ist, eine Luftstrom von dem Innenraum der Saugfußanordnung 21 in den Schmutzbehälter 15 erzeugt wird.

Die zuvor beschriebene erfindungsgemäße Bodenreinigungsmaschine 1 mit der an deren Kopplungselement 11 gehalterten Saugfußanordnung 21 kann nun wie folgt verwendet werden.

Während des Reinigungsbetriebs wird die Saugfußanordnung 21 durch Verstellen der Position des Kopplungselements 11 senkrecht zur Horizontalebene 9 in Richtung der zu reinigenden Bodenfläche 7 soweit abgesenkt, bis die zentralen und seitlichen Dichtlippen 39, 41 die zu reinigende Bodenfläche 7 berühren oder benachbart dazu sind und die Stützräder 59, 61, 63 auf der zu reinigenden Bodenfläche 7 aufliegen. Wenn die Bodenreinigungsmaschine 1 sich bei eingeschalteter Absaugung 19 über die Bodenfläche 7 bewegt, wird sich darauf befindliche Flüssigkeit aus dem Innenraum der Saugfußanordnung 21 durch das Saugrohr 17 in den Schmutzbehälter 15 abgesaugt.

Solange die Bodenfläche 7 eben ist, sind der Mittelabschnitt 27 und die Arme 29, 31 in der gemeinsamen Saugfußebene 37 ausgerichtet.

Wenn die Bodenreinigungsmaschine 1 jedoch von einem ebenen Abschnitt der Bodenfläche 7 auf einen dazu geneigten Abschnitt trifft, wie beispielsweise eine Rampe mit einer Steigung, läuft möglicherweise eines der Stützräder 59, 61 an den zweiten Enden 47, 49 der Arme 29, 31 auf den geneigten Abschnitt. In diesem Fall kann der entsprechende Arm 29, 31 eine Schwenkbewegung um dessen Schwenkverbindung 51, 55 aus der Saugfußebene 37 hin zu der Horizontalebene 9 ausführen, und das Kopplungselement 11 muss nicht hin zu dem Fahrgestell 3 bewegt werden. Damit können die Arme 29, 31 den bei Unebenheiten daran auftretenden Kräften einfach ausweichen, ohne dass die Saugfußanordnung 21 Schaden nimmt. Ohne die Schwenkverbindungen bestünde aufgrund der starren Kopplung zwischen Mittelabschnitt 27 und Kopplungselement 11 sonst die Gefahr, dass die Arme 29, 31 verbiegen oder brechen.

Wenn die Saugfußanordnung 21 nach Ende des Reinigungsbetriebs durch Anheben des Kopplungselements 11 angehoben wird, verhindert der begrenzte Schwenkbereich der Schwenkverbindungen 51, 55 nach unten, hin zu der zu reinigenden Bodenfläche 7, dass die Stützräder 59, 61 an den zweiten Enden 47, 49 der Arme 29, 31 auch weiterhin auf der Bodenfläche 7 aufliegen

Somit kann die erfindungsgemäße Bodenreinigungsmaschine 1, an der die erfindungsgemäße Saugfußanordnung 21 gehaltert ist, zuverlässig über eine zu reinigende Bodenfläche 7 verfahren werden, die sowohl ebene als auch geneigte, mit einer Steigung versehene Bereiche aufweist. Dabei besteht kein Risiko, dass die Saugfußanordnung 21 beim Überfahren der unebenen Bodenflächenabschnitte beschädigt wird.

## Patentansprüche

1. Saugfußanordnung für eine Bodenreinigungsmaschine (1) zum Absaugen von Flüssigkeit von einer zu reinigenden Bodenfläche (7)
mit einem Zentralkörper (23), der einen Mittelabschnitt (27) sowie einen ersten und einen zweiten Arm (29, 31) aufweist,
wobei der Mittelabschnitt (27) ausgestaltet ist, an einem Kopplungselement (11) der Bodenreinigungsmaschine (1) derart gehaltert zu werden, dass der Mittelabschnitt (27) fest zu dem Kopplungselement (11) ausgerichtet ist,
wobei sich die Arme (29, 31) auf gegenüberliegenden Seiten in einer Saugfußebene (37) von dem Mittelabschnitt (27) wegerstrecken,
wobei an dem Mittelabschnitt (27) zwischen den Armen (29, 31) zentrale Dichtlippen (39) angebracht sind,
wobei an den Armen (29, 31) auf beiden Seiten ihrer Erstreckungsrichtung seitliche Dichtlippen (41) angebracht sind,
wobei sich die Dichtlippen (39, 41) hin zu der zu reinigenden Bodenfläche (7) erstrecken, sodass der Zentralkörper (23) und die Dichtlippen (39, 41), wenn deren freie Enden auf der zu reinigenden Bodenfläche (7) aufliegen, einen Innenraum begrenzen,
wobei der Mittelabschnitt (27) einen Anschluss (35) aufweist, über den der Innenraum mit einem Schmutzbehälter (15) der Bodenreinigungsmaschine (1) verbunden werden kann, und
wobei die Arme (29, 31) über Schwenkverbindungen (51, 55) derart schwenkbar an dem Mittelabschnitt (27) angelenkt sind, dass sie weg von der zu reinigenden Bodenfläche (7) aus der Saugfußebene (37) heraus schwenken können
**dadurch gekennzeichnet,**
**dass** ein plattenförmiges Kopplungsstück (25) vorgesehen ist, das fest mit dem Mittelabschnitt (27) verbunden ist, und
**dass** ein Rohrstück (33) von einer Öffnung in dem Mittelabschnitt (27) zu einer Öffnung (35) in dem Kopplungsstück (25) führt, die einen Anschluss am Mittelabschnitt (27) bildet.

2. Saugfußanordnung nach Anspruch 1, wobei die Schwenkverbindungen (51, 55) derart ausgebildet sind, dass eine Schwenkbewegung der Arme (29, 31) aus der Saugfußebene (37) heraus hin zu der zu reinigenden Bodenfläche (7) auf einen Schwenkwinkel kleiner 10°, vorzugsweise kleiner 5°, begrenzt ist.

3. Saugfußanordnung nach Anspruch 1 oder 2, wobei der erste Arm (29) um eine erste Schwenkachse (53) schwenkbar an dem Mittelabschnitt (27) angelenkt ist,
wobei der zweite Arm (31) um eine zweite Schwenkachse (57) schwenkbar an dem Mittelabschnitt (27) angelenkt ist und
wobei die erste und die zweite Schwenkachse (53, 57) parallel zur Saugfußebene (37) verlaufen.

4. Saugfußanordnung nach einem der Ansprüche 1 bis 3, wobei sich die Arme (29, 31) V-förmig von dem Mittelabschnitt (27) weg erstrecken.

5. Saugfußanordnung nach Anspruch 3 und 4, wobei die erste und die zweite Schwenkachse (53, 57) in der Saugfußebene (37) verlaufen.

6. Saugfußanordnung nach einem der Ansprüche 1 bis 5, wobei an den von dem Mittelabschnitt (27) entfernten Enden (47, 49) der Arme (29, 31) Stützräder (59, 61) angebracht sind.

7. Bodenreinigungsmaschine mit einem Fahrgestell (3) zur Bewegung der Bodenreinigungsmaschine (1) über eine zu reinigende Bodenfläche (7), wobei das Fahrgestell (3) eine Horizontalebene (9) parallel zu der zu reinigenden Bodenfläche (7) definiert,
mit einem Schmutzbehälter (15), der einen Einlass aufweist und der mit der Saugseite einer Absaugung (19) verbunden ist,
mit einem Kopplungselement (11), das derart am Fahrgestell (3) gehaltert ist, dass dessen Abstand senkrecht zu der Horizontalebene (9) gegenüber der zu reinigenden Bodenfläche (7) verstellbar ist, wobei in einer abgesenkten Stellung des Kopplungselements (11) die Ausrichtung des Kopplungselements (11) relativ zu der Horizontalebene (9) festgelegt ist, und
mit einer Saugfußanordnung (21) nach einem der Ansprüche 1 bis 6,
wobei der Mittelabschnitt (27) an dem Kopplungselement (11) derart gehaltert ist, dass der Mittelabschnitt (27) fest zu dem Kopplungselement (11) ausgerichtet ist und die Saugfußebene (37) parallel zu der Horizontalebene (9) verläuft, und
wobei der Anschluss (35) am Mittelabschnitt (27) mit dem Einlass des Schmutzbehälters (15) verbunden ist.

8. Bodenreinigungsmaschine nach Anspruch 7, wobei der Mittelabschnitt (27) lösbar an dem Kopplungselement (11) gehaltert ist.

## Claims

1. Suction base device for a floor cleaning machine (1) for the suction removal of fluid from a floor surface (7) to be cleaned
with a central body (23) which has a middle section (27) as well as a first and a second arm (29, 31), wherein the middle section (27) is configured to be held on a connection element (11) of the floor cleaning machine (1) in such a way that the middle section (27) is firmly aligned to the connection element (11),
wherein on opposite sides the arms (29, 31) extend away from the middle section (27) in a suction base plane (37),
wherein on the middle section (27) between the arms (29, 31) central sealing lips (39) are applied, wherein on the arms (29, 31) on both sides of their extension direction lateral sealing lips (41) are applied,
wherein the sealing lips (39, 41) extend to the floor surface (7) to be cleaned so that the central body (23) and the sealing lips (39, 41), when their free ends are in contact with the floor surface (7) to be cleaned, delimit an internal space,
wherein the middle section (27) has a connection (35) via which the internal space can be connected with a dirt container (15) of the floor cleaning machine (1), and
wherein the arms(29, 31) are connected in a swivelling manner to the middle section (27) by means of swivel connections (51, 55) in such a way that they can swivel outwards from the suction base plane (37) away from the floor surface (7) to be cleaned, **characterised in that**
a plate-shaped connection piece (25) is provided which is firmly connected to the middle section (27) and **in that**
a tube section (33) leads from an opening in the middle section (27) to an opening (35) in the connection piece (25) which forms a connection on the middle section (27).

2. Suction base device according to claim 1 wherein the swivel connections (51, 55) are designed in such a way that a swivelling movement of the arms (29, 31) out of the suction base plane (37) towards the floor surface (7) to be cleaned is limited to a swivel angle of less than 10°, preferably less than 5°.

3. Suction base device according to claim 1 or 2 wherein the first arm (29) is connected in a swivelling manner to the middle section (27) about a first swivel axis (53),
wherein the second arm (31) is connected to the middle section (27) about a second swivel axis (57) and wherein the first and the second swivel axes (53, 57) run parallel to the suction base plane (37).

4. Suction base device according to any one of claims 1 to 3 wherein the arms (29, 31) extend away from the middle section (27) in a V-shaped manner.

5. Suction base device according to claim 3 and 4 wherein the first and the second swivel axis (53, 57) extend in the suction base plane (37).

6. Suction base device according to any one of claims 1 to 5, wherein on the ends (47, 49) of the arms (29, 31) distant from the middle section (27), support wheels (59, 61) are applied.

7. Floor cleaning machine with a chassis (3) for moving the floor cleaning machine (1) over a floor area (7) to be cleaned, wherein the chassis (3) defines a horizontal plane (9) parallel to the floor surface (7) to be cleaned,
with a dirt container (15) which has an inlet and which is connected to the suction side of a suction system (19),
with a connection element (11) that is held on the chassis (3) in such a way that its distance perpendicular to the horizontal plane (9) can be adjusted relative to the floor surface (7) to be cleaned, wherein in a lowered position of the connection element (11) the alignment of the connection element (11) relative to the horizontal plane (9) is fixed and
with a suction base device (21) according to any one of claims 1 to 6, wherein the middle section (27) is held on the connection element (11) in such a way that the middle section (27) is firmly aligned to the connection element (11) and the suction base plane (37) runs parallel to the horizontal plane (9) and wherein the connection (35) on the middle section (27) is connected to the inlet of the dirt container (15).

8. Floor cleaning machine according to claim 7 wherein the middle section (27) is detachably held on the connection element (11).

## Revendications

1. Agencement de suceur pour une machine à nettoyer le sol (1), destinée à aspirer du liquide d'une surface de sol (7) qui doit être nettoyée
avec un corps central (23), qui comporte une partie centrale (27) ainsi qu'un premier et un deuxième bras (29, 31),
la partie centrale (27) étant conçue pour être maintenue sur un élément de couplage (11) de la machine à nettoyer le sol (1) de telle manière que la partie centrale (27) soit fixement orientée vers l'élément de couplage (11),
les bras (29, 31) s'étendant en éloignement de la partie centrale (27) sur des côtés opposés, dans un plan du suceur (37),
sur la partie centrale (27), entre les bras (29, 31) étant montées des lèvres d'étanchéité (39) centrales, sur les bras (29, 31), sur les deux côtés de leur direction d'extension étant montées des lèvres d'étanchéité (41) latérales,
les lèvres d'étanchéité (39, 41) s'étendant vers la surface de sol (7) qui doit être nettoyée de telle sorte que, lorsque leurs extrémités libres reposent sur la surface de sol (7) qui doit être nettoyée, le corps central (23) et les lèvres d'étanchéité (39, 41), délimitent un espace intérieur,
la partie centrale (27) comportant un raccord (35) par l'intermédiaire duquel l'espace intérieur peut être relié avec un réservoir à impuretés (15) de la machine à nettoyer le sol (1) et
les bras (29, 31) étant articulés de manière pivotante sur la partie centrale (27) par l'intermédiaire d'assemblages pivotants (51, 55) de manière à pouvoir pivoter en éloignement de la surface de sol (7) qui doit être nettoyée, hors du plan du suceur (37) **caractérisée**
**en ce qu'**il est prévu une pièce d'accouplement (25) en forme de plaque qui est fixement assemblée sur la partie centrale (27) et
**en ce qu'**une pièce tubulaire (33) qui forme un raccord sur la partie centrale (27) mène d'une ouverture dans la partie centrale (27) vers une ouverture (35) dans la pièce d'accouplement (25).

2. Agencement de suceur selon la revendication 1, les assemblages pivotants (51, 55) étant conçus de telle sorte qu'un déplacement en pivotement des bras (29, 31) hors du plan du suceur (37) vers la surface de sol (7) qui doit être nettoyée soit limité à un angle de pivotement inférieur à 10°, de préférence inférieur à 5°.

3. Agencement de suceur selon la revendication 1 ou 2, le premier bras (29) étant articulé sur la partie centrale (27), de manière à pouvoir pivoter autour d'un premier axe de pivotement (53),
le deuxième bras (31) étant articulé sur la partie centrale (27), de manière à pouvoir pivoter autour d'un deuxième axe de pivotement (57) et
le premier et le deuxième axes de pivotement (53, 57) s'écoulant à la parallèle du plan du suceur (37).

4. Agencement de suceur selon l'une quelconque des revendications 1 à 3, les bras (29, 31) s'étendant en s'éloignant en forme de V de la partie centrale (27).

5. Agencement de suceur selon la revendication 3 et 4, le premier et le deuxième axes de pivotement (53, 57) s'écoulant dans le plan du suceur (37).

6. Agencement de suceur selon l'une quelconque des revendications 1 à 5, sur les extrémités (47, 49) des bras (29, 31) éloignées de la partie centrale (27) étant montées des roues d'appui (59, 61).

7. Machine à nettoyer le sol, dotée d'un châssis (3) pour le déplacement de la machine à nettoyer le sol (1) par-dessus une surface de sol (7) qui doit être nettoyée, le châssis (3) définissant un plan horizontal (9) à la parallèle de la surface de sol (7) qui doit être nettoyée,
avec un réservoir à impuretés (15), qui comporte une entrée et qui est relié avec le côté aspirant d'une aspiration (19),
avec un élément de couplage (11), qui est maintenu sur le châssis (3) de telle sorte que l'écart de celui-ci à la perpendiculaire du plan horizontal (9) par rapport à la surface de sol (7) qui doit être nettoyée soit ajustable, dans une première position abaissée de l'élément de couplage (11) l'orientation de l'élément de couplage (11) par rapport au plan horizontal (9) étant fixée et
avec un agencement de suceur (21) selon l'une quelconque des revendications 1 à 6,
la partie centrale (27) étant maintenue sur l'élément de couplage (11) de telle sorte que la partie centrale (27) soit fixement orientée vers l'élément de couplage (11) et que le plan du suceur (37) s'écoule à la parallèle du plan horizontal (9), et
le raccord (35) étant assemblé sur la partie centrale (27) par l'entrée du réservoir à impuretés (15).

8. Machine à nettoyer le sol selon la revendication 7, la partie centrale (27) étant maintenue de manière amovible sur élément de couplage (11).
